# EUROPÄISCHE PATENTSCHRIFT

(11) **EP 1 353 138 B1**
(45) Veröffentlichungstag und Bekanntmachung des Hinweises auf die Patenterteilung: **10.11.2004**
(21) Anmeldenummer: 03003015.9
(22) Anmeldetag: 12.02.2003
(51) Int. Cl.: F41A 17/64, F41A 17/32

(54) **Sicherungs- und Einzelfeuervorrichtung für ein schweres Maschinengewehr**
Safety and switching device for artillery guns
Dispositif de securité et de conmutation de feu por une piece d'artillerie

(30) Priorität: 11.04.2002 DE 10215910
(43) Veröffentlichungstag der Anmeldung: 15.10.2003
(73) Patentinhaber: Rheinmetall Landsysteme GmbH, 24159 Kiel (DE)
(72) Erfinder: Riedl, Jürgen, 86343 Königsbrunn (DE); Rimondi, Roberto, 86459 Gessertshausen (DE); Gerken, Werner, 86391 Stadtbergen (DE)
(74) Vertreter: Dietrich, Barbara, Dipl.-Ing.

(56) Entgegenhaltungen:
- GB-A- 146 901
- US-A- 3 782 240

## Beschreibung

Die Erfindung bezieht sich auf beliebige Waffenanlagen mit einem schweren Maschinengewehr (SMG), vorzugsweise mit einem Kaliber von 12,7 mm, insbesondere auch auf ein gepanzertes und bewaffnetes Fahrzeug, das sich aus den üblichen Teilen wie Antriebsmotor, Getrieben, Radsätzen oder Kettenlaufwerk, einem Besatzungsraum und einem Gehäuse, das alle Ein- und Anbauten aufnimmt, zusammensetzt, mit dieser Waffe.

Bei der Bewaffnung ist die Sicherheit der Waffenanlage bezüglich der Abfeuerung eine grundlegend wichtige Funktion. Bei Fehlern in den Sicherheitsschaltkreisen oder den zugehörigen Bauteilen muß die ungewollte Auslösung eines Schusses so weit überhaupt möglich vermieden werden. Dies gilt für alle Arten der Bewaffnung mit Maschinenwaffen.

Die meisten Maschinenwaffen besitzen eine Einrichtung, die es ermöglicht, dass der Waffenverschluss nach einem Einzelschuss oder Feuerstoß in der hinteren Endstellung arretiert wird. Das bewirkt eine doppelte Sicherheit, da der Schlagbolzen im Verschluss arretiert ist und der Verschluss selber in der hinteren Position gefangen ist.

Einige Waffen, zum Beispiel das schwere Maschinengewehr 12,7 mm, besitzen keine Sicherungseinrichtung, die es erlaubt, den Verschluss entgegen der Schussrichtung hinten zu arretieren. Dabei wird nach jeder Feuerunterbrechung eine Patrone in das Patronenlager zugeführt und nur der Schlagbolzen arretiert.

Der Nachteil dieser Ausführung liegt vor allem darin, daß es bei einem Defekt im Bereich der Schlagbolzenarretierung zu einer ungewollten Schussauslösung kommen kann, einem katastrophalen Fehler mit oft schwerwiegenden Folgen. Außerdem kann bei dieser Waffenausführung eine Umschaltung zwischen Einzel- und Dauerfauer nur manuell an der Waffe vorgenommen werden.

Aufgabe der Erfindung ist es, Waffen wie das schwere Maschinengewehr 12,7 mm sicherer zu machen gegen das unbeabsichtigte Auslösen eines Schusses. Die bestehende Einrichtung und Technik wird dabei nicht ersetzt, sondern zu einer doppelten Sicherheit aufgerüstet.

Diese Aufgabe wird erfindungsgemäß durch die kennzeichnenden Merkmale des Anspruchs 1 gelöst. Weitere Merkmale ergeben sich aus den Unteransprüchen.

Mit der erfindungsgemäßen Vorrichtung ist es möglich, die Waffe in einen Zustand zu versetzen, bei welchem der Verschluß der Waffe sowohl nach einem einzelnen Schuss als auch nach Beendigung eines Feuerstoßes so arretiert wird, dass sowohl der Schlagbolzen als auch der gesamte Verschluß in einer definierten hinteren und gesicherten Lage festgehalten werden.
Außerdem besteht auch die Möglichkeit, die Waffe unter Panzerschutz, zum Beispiel fernbedient aus dem Innern eines Fahrzeugs heraus, wahlweise im Einzel- oder im Dauerfeuer zu betreiben, ohne diese Umstellung von Hand an der Waffe vornehmen zu müssen.

Die Vorteile der Erfindung liegen darin, dass eine Waffe der beschriebenen Art eine zusätzliche Sicherheitsstufe erreicht und damit auch als Waffe auf einer drehbaren Lafette einsetzbar ist, was sonst aus Sicherheitsgründen vielfach nicht zugelassen wird bei der Truppe. Weiterhin kann im Einzelfeuermodus geschossen werden, was eine Voraussetzung für gewisse Anwendungsfälle ist und zu einer Munitionseinsparung führen kann.

Ausführungsbeispiele der Erfindung sind in der Zeichnung schematisch dargestellt und werden im folgenden näher beschrieben. Es zeigen:
- Figur 1:: in einem Blockschaltbild die Sicherungs- und Einzelfeuervorrichtung für schwere Maschinengewehre (SMG)

Figur 1 zeigt eine Maschinenwaffe 1 mit einem Rohr 2, einem Abfeuerschieber 3, welcher seitlich an der Waffe sitzt und bewegt wird, und einem Verschluss 5 mit einer davor liegenden Patrone 4, wobei alle nicht im Zusammenhang wesentlichen Details weggelassen sind. Im Verschluß ist ein Schlagbolzen 6 angedeutet. Ein fremdkraftbetätigtes Verstellelement 8 kann den Verschluß 5 mittels eine Hebelgetriebes in der gezeigten hinteren Stellung arretieren oder freigeben. Ein Lagesensor 7 überwacht die Stellung des Verschlusses 5. Ein zweites Verstellelement 11 kann den Abfeuerschieber 3 mittels eines Hebels 12 freigeben oder festhalten und sichern. Mittels einer Handbetätigung 9 und Notabfeuerung kann die Waffe 1 ohne Fremdkraftenergie abgefeuert werden. Dazu werden die Betätigungsglieder 8 und 11 mittels Betätigungszügen 10 von der Handbetätigung 9 betätigt. Melde- und Bedienelemente für Stellungsüberwachung der Fangvorrichtung 14, Warnung 15, Abfeuerknopf 16, Umschaltung Einzel-/ Dauerfeuer 17, weitere Sicherheitskreise aus einem Fahrzeug 18 und Sensorsignal Verschluß 19 werden auf eine Steuerung 13 geführt und können die Befehlssignale Abfeuerung 20 und Verschlußfreigabe 21 auslösen.

Zusätzlich zum vorhandenen Abfeuer-Elektromagnet 11 als Betätigung wird eine weitere fremdkraftbetriebene Betätigung 8, zum Beispiel ein weiterer Elektromagnet, im Bereich der manuellen Abfeuereinrichtung am hinteren Ende der Waffe 1 oder an einer anderen geeigneten Stelle angebracht zur Erhöhung der Sicherheit. Eine zum Beispiel elektronische Steuerung 13 nimmt die Fernbedien- und Sensorsignale 14, 16, 17, 18, 19 als Eingänge auf und steuert die Ausgänge 20, 21, welche mit den Betätigungen 8, 11 verbunden sind, sowie im Störfall die Meldeleuchte 15 an. Die Position des Verschlusses wird permanent mittels Sensor 7 zur weiteren Erhöhung der Sicherheit überwacht.

Für das Auslösen eines Einzelschusses gibt die Steuerung 13 mittels der Betätigung 8 zunächst den Verschluss 5 frei bis der Lagesensor 7 erkennt, dass der Verschluss die hintere Fangposition verlassen hat. Anschließend schaltet die Steuerung 13 die Betätigung 8 aus und erst wenn die Stellungsüberwachung 14 der Fangvorrichtung so ist, dass der Verschluss wieder gefangen werden kann, wird die Abfeuerbetätigung 11 von der Steuerung 13 angesteuert. Damit wird gewährleistet, dass ein einzelner Schuß ausgelöst werden kann und der Verschluß nach einem Einzelschuß immer sicher in der hinteren Fangposition arretiert wird. Sobald sich der Verschluß 5 nach vorn in Richtung Rohr 2 bewegt, wird die Einzelschußbetätigung 8 wieder deaktiviert und der Verschluß wird nach Abgabe eines Schusses nach dem Rücklauf in die hintere Position sicher gefangen und festgehalten.

Beim Auslösen einer Feuersalve werden beide Betätigungen 8, 11 gleichzeitig dauernd von der Steuerung 13 angesteuert. Am Ende des Feuerstosses wird der Abfeuermagnet bzw. die Betätigung 11 erst dann deaktiviert, wenn die Überwachung der Verschluß-Fangvorrichtung 14 signalisiert, dass der Verschluss 5 gefangen werden kann, und wenn zusätzlich der Lagesensor 7 erkennt, dass der Verschluß die hintere Fangposition erreicht hat. Damit wird gewährleistet, daß der Verschluß nach einem Feuerstoß (Dauerfeuer) immer sicher in der hinteren Fangposition arretiert wird, und damit wird die doppelte Sicherung wieder hergestellt.

### Bezugszeichenliste

- 1: Maschinenwaffe
- 2: Rohr
- 3: Abfeuerschieber
- 4: Patrone
- 5: Verschluss
- 6: Schlagbolzen
- 7: Lagesensor
- 8: Verstellelement
- 9: Handbetätigung
- 10: Betätigungszüge
- 11: 2. Verstellelement
- 12: Hebel
- 13: Steuerung
- 14: Fangvorrichtung
- 15: Warnung / Meldeleuchte
- 16: Abfeuerkopf
- 17: Dauerfeuer
- 18: Fahrzeug
- 19: Sensor-Signal-Verschluss
- 20: Abfeuerung /Ausgang
- 21: Verschlussfreigabe / Ausgang

## Patentansprüche

1. Abfeuereinrichtung mit einer Vorrichtung für die Erhöhung der Sicherheit bei der Bedienung und Schußauslösung eines schweren Maschinengewehrs oder einer gleichartigen Waffe, insbesondere auf einer Lafette und auf einem militärischen Fahrzeug mit einem Radfahr- oder Kettenlaufwerk und einem Antrieb zur Fortbewegung sowie einem Fahrzeugaufbau zur Aufnahme und Einbau aller Komponenten für den Betrieb des Fahrzeugs einschliesslich einer Fahrzeugbesatzung und wobei die Abfeuereinrichtung für die Waffe mit einem Abfeuer-Elektromagnet (11) oder einer gleichartigen Betätigung und mit einer manuellen Notbetätigung (9), welche ohne Fremdkraft mittels Betätigungszug (10) die Waffe abfeuern kann, ausgestattet ist,
**dadurch gekennzeichnet,**
**dass** ein weiteres mit Fremdkraft betriebenes Betätigungselement (8) am hinteren Ende der Waffe (1) angebracht wird und dieses Element als Einzelschussschalter den Verschluss (5) in der hintersten Rücklaufposition entgegengesetzt zum Rohr (2) mittels eines Hebelgetriebes fangen und festhalten oder auch loslassen und entriegeln kann entsprechend der Schalterposition.

2. Vorrichtung nach Anspruch 1
**dadurch gekennzeichnet,**
**dass** die Notbetätigung (9) so erweitert wird, dass auch die weitere Betätigung (8) bei Ausfall der Fremdkraft mittels Notbetätigung (9) verstellt werden und die Waffe (1) abgefeuert werden kann.

3. Vorrichtung nach einem der oben genannten Ansprüche
**dadurch gekennzeichnet,**
**dass** eine elektronische oder andere Steuerung (13) mit Verarbeitung von Eingangssignalen wie Stellung der Verschluss-Fangvorrichtung (14), Abfeuerknopf (16), Umschalter Einzel-/ Dauerfeuer (17), Sicherheitskreise (18) und Verschluß-Sensor (19) mittels Ausgangssignalen Abfeuerung (20) und Verschlußfreigabe (21) die Betätigungslemente Abfeuermagnet (11) und Verschlußfreigabemagnet (8) ansteuert.

4. Vorrichtung nach einem der oben genannten Ansprüche
**dadurch gekennzeichnet,**
**dass** eine Signalüberwachung in der Steuerung (13) erfolgt, welche bei einer Störung der Signale oder Funktion eine Warnleuchte (15) ansteuert und die Betätigung der Waffe abschaltet, indem zum Beispiel die Versorgungsspannung der Abfeuerung (11) und der Verschlußfreigabe (8) unterbrochen wird.

5. Vorrichtung nach einem der oben genannten Ansprüche
**dadurch gekennzeichnet,**
**dass** für das Auslösen eines Einzelschusses die Steuerung (13) mittels Betätigung (8) zuerst den Verschluss (5) freigibt bis ein Lagesensor (7) erkennt, dass der Verschluss (5) die hintere Fangposistion verlassen hat, und anschließend die Betätigung (8) ausgeschaltet wird bis die Stellungsüberwachung der Fangvorrichtung (14) die Fangbereitschaft meldet, worauf der Abfeuermagnet (11) von der Steuerung (13) für die Schussauslösung betätigt wird.

6. Vorrichtung nach einem der oben genannten Ansprüche
**dadurch gekennzeichnet,**
**dass** für das Auslösen eines Feuerstosses die Steuerung (13) beide Betätigungen (8, 11) gleichzeitig für die Dauer des Feuerstosses ansteuert und am Ende des Feuerstosses die Betätigung (11) erst dann deaktiviert wird, wenn die Stellungsüberwachung der Fangvorrichtung (14) die Fangbereitschaft gemeldet hat und ein zusätzlicher Lagesensor (7) erkennt, dass der Verschluss (5) die hintere Fangposition erreicht hat.

7. Vorrichtung nach Anspruch 6,
**dadurch gekennzeichnet,**
**dass** der Sensor (7) die Position des Verschlusses (5) in der Waffe (1) feststellt und permanent überwacht.

## Claims

1. Firing device having an apparatus for improving the safety for operation and firing of a heavy machine gun or of an equivalent weapon, in particular on a gun carriage or on a military vehicle with wheels or tracks, and having a drive for forward movement as well as a vehicle superstructure for accommodation and installation of all the components for operation of the vehicle including a vehicle crew, and with the firing device for the weapon being equipped with a firing electromagnet (11) or some equivalent operation means, and with a manual emergency operating means (9) which can fire the weapon without any external force by means of an operating cable (10),
**characterized**
**in that** a further operating element (8), which is operated by external force, is fitted at the rear end of the weapon (1) and this element, as a single-shot switch, can hold the breech (5) in the rearmost recoil position in the opposite direction to the barrel (2) by means of a lever transmission and can fix it, or else release it and unlock it, depending on the switch position.

2. Apparatus according to Claim 1,
**characterized**
**in that** the emergency operating means (9) are extended such that the further operating means (8) are also displaced by means of the emergency operating means (9) if the external force fails, and the weapon (1) can be fired.

3. Apparatus according to one of the abovementioned claims,
**characterized**
**in that** an electronic or some other controller (13) with processing of input signals such as actuation of the breech holding apparatus (14), firing button (16), single-shot/continuous fire changeover switch (17), safety circuits (18) and breech sensor (19) drives the operating elements comprising the firing magnet (11) and the breech release magnet (8) by means of output signals for firing (20) and for breech release (21).

4. Apparatus according to one of the abovementioned claims,
**characterized**
**in that** signal monitoring is carried out in the controller (13), actuating a warning light (15) and inhibiting the operation of the weapon in the event of any disturbance in the signals or function, by, for example, interrupting the supply voltage for firing (11) and for breech release (8).

5. Apparatus according to one of the abovementioned claims,
**characterized**
**in that**, in order to initiate a single shot, the controller (13) first of all releases the breech (5) using the operating means (8) until a position sensor (7) identifies that the breech (5) has left the rear holding position, and the operating means (8) are then switched off until the position monitoring of the holding apparatus (14) signals holding readiness, in response to which the firing magnet (11) is operated by the controller (13) in order to initiate firing.

6. Apparatus according to one of the abovementioned claims,
**characterized**
**in that**, in order to initiate a firing pulse, the controller (13) actuates both operating means (8, 11) simultaneously for the duration of the firing pulse, and, at the end of the firing pulse, the operating means (11) are not deactivated until the position monitoring of the holding apparatus (14) has signalled holding readiness, and an additional position sensor (7) identifies that the breech (5) has reached the rear holding position.

7. Apparatus according to Claim 6,
**characterized**
**in that** the sensor (7) detects and permanently monitors the position of the breech (5) in the weapon (1).

## Revendications

1. Dispositif de tir doté d'un dispositif d'augmentation de la sécurité lors de l'actionnement et du déclenchement du tir d'une arme automatique lourde ou d'une arme similaire, en particulier sur une remorque et sur un véhicule militaire doté d'un train de roulement à roues ou à chenilles et d'un entraînement d'avancement ainsi que d'une structure de véhicule pour la réception et le montage de tous les composants nécessaires à l'utilisation du véhicule, notamment l'équipage du véhicule, le dispositif de tir de l'arme étant équipé d'un électroaimant de tir (11) ou d'un actionnement similaire et d'un actionnement manuel de secours (9) qui peut faire tirer l'arme au moyen d'un câble d'actionnement (10), sans recourir à une force extérieure,
**caractérisé en ce qu'**un autre élément d'actionnement (8) entraîné par une force extérieure est installé à l'extrémité arrière de l'arme (1), cet élément configuré comme contacteur de tir coup par coup pouvant, en fonction de la position du commutateur, verrouiller et maintenir ou également libérer et déverrouiller la culasse (5) dans sa position extrême de recul arrière en opposition au tube (2), au moyen d'une transmission à levier.

2. Dispositif selon la revendication 1, **caractérisé en ce que** l'actionnement de secours (9) est agrandi de telle sorte que l'autre actionnement (8) soit déplacé au moyen de l'actionnement de secours (9) en cas de défaillance de la force extérieure, et que l'arme (1) puisse tirer.

3. Dispositif selon l'une des revendications mentionnées plus haut, **caractérisé en ce qu'**une commande électronique ou autre (13) qui traite des signaux d'entrée tels que la position du dispositif (14) de verrouillage de culasse, le bouton de tir (16), le convertisseur (17) de tir coup par coup/tir en rafale, le circuit de sécurité (18) et le détecteur de fermeture (19), commande au moyen de signaux de sortie, à savoir tir (20) et déverrouillage (21) de la culasse, les éléments d'actionnement aimant de tir (11) et aimant (8) de déverrouillage de la culasse.

4. Dispositif selon l'une des revendications mentionnées plus haut, **caractérisé en ce que** dans la commande (13) s'effectue une surveillance de signaux qui, au cas ou les signaux ou le fonctionnement sont perturbés, commande une lampe témoin (15) et débranche l'actionnement de l'arme, par exemple en interrompant la tension d'alimentation du tir (11) et du déverrouillage (8) de la culasse.

5. Dispositif selon l'une des revendications mentionnées plus haut, **caractérisé en ce que** pour déclencher un tir au coup par coup, la commande (13) déverrouille d'abord la culasse (5) au moyen de l'actionnement (8) jusqu'à ce qu'un détecteur de position (7) détecte que la culasse (5) a quitté sa position arrière de verrouillage, l'actionnement (8) étant ensuite débranché jusqu'à ce que la surveillance de position signale au dispositif de verrouillage (14) qu'il peut verrouiller, suite à quoi l'aimant de tir (11) est actionné par la commande (13) de déclenchement du tir.

6. Dispositif selon l'une des revendications mentionnées plus haut, **caractérisé en ce que** pour le déclenchement d'un coup de feu isolé, la commande (13) commande simultanément les deux actionnements (8, 11) pendant la durée du coup de feu et à la fin du coup de feu, l'actionnement (11) n'est désactivé qu'après que la surveillance de position a signalé au dispositif de verrouillage (14) qu'il peut verrouiller et qu'un détecteur de position (7) supplémentaire a détecté que la culasse (5) a atteint la position arrière de verrouillage.

7. Dispositif selon la revendication 6, **caractérisé en ce que** le détecteur (7) détecte et surveille en permanence la position de la culasse (5) de l'arme (1).
